# EUROPÄISCHE PATENTSCHRIFT

(11) **EP 2 853 677 B1**
(45) Veröffentlichungstag und Bekanntmachung des Hinweises auf die Patenterteilung: **02.03.2016**
(21) Anmeldenummer: 13186611.3
(22) Anmeldetag: 30.09.2013
(51) Int. Cl.: E06B 9/88, E06B 9/68

(54) **Verfahren und Vorrichtung zum Absichern von Toren**
Method and apparatus for securing gates
Procédé et dispositif de sécurisation de portail

(43) Veröffentlichungstag der Anmeldung: 01.04.2015
(73) Patentinhaber: Pepperl & Fuchs GmbH, 68307 Mannheim (DE)
(72) Erfinder: Schrank, Oliver, 12167 Berlin (DE); Jurgeit, Ralph-Rainer, 16356 Berlin-Eiche (DE)
(74) Vertreter: Schiffer, Axel Martin

(56) Entgegenhaltungen:
- EP-A2- 0 232 866
- EP-A2- 2 374 985

## Beschreibung

Die Erfindung betrifft ein Verfahren und eine Vorrichtung zum Absichern von Toren mit einem Lichtgitter, welches eine Mehrzahl von Schutzstrahlen in Schutzstrahlpositionen aufweist. Das Lichtgitter wird so angeordnet, dass seine Überwachungsfläche wenigstens teilweise mit einer Bewegungsebene des abzusichernden Tores zusammenfällt. Die Schutzstrahlen des Lichtgitters werden quer zu einer Schließbewegungsrichtung des abzusichernden Tores angeordnet. Jeder der Schutzstrahlen bildet einen Aktivzustand aus, in dem der Schaltzustand dieses Schutzstrahls für einen Objektnachweis ausgewertet wird. Ferner bildet jeder der Schutzstrahlen einen Passivzustand aus, in dem der Schaltzustand dieses Schutzstrahls ermittelt wird, aber nicht zum Objektnachweis ausgewertet wird.

Derartige Verfahren und Vorrichtungen zum Absichern von Toren sind aus den Druckschriften EP 2 374 985 A2, EP 0 902 157 A2, EP 1 841 942 B1 und DE 10 2008 023 294 A1 bekannt.

Die Sicherheitseinrichtung aus EP 2 374 985 A2 hat ein Lichtgitter mit einer Anzahl von Lichtsendern wird Lichtempfängern nur Erfassung von fremden Objekten.

Aus DE 10 2008 023 294 A1 ist beispielsweise ein Sicherungssystem zur Absicherung eines sich bewegenden, geführten Bewegungselements gegen ungewollte Kollision bekannt. Dazu weist das Bewegungselement Abschaltmittel auf, die bei Detektion eines vom Bewegungselement kommenden Abschaltsignals wenigstens einen Teil der Objektdetektionseinrichtung in den Startzustand überführen. Diese Abschaltmittel umfassen ein Sendeorgan für ein Abschaltsignal, das entweder unmittelbar am Bewegungselement sitzt oder das auf einen gesonderten optischen Reflektor am Bewegungselement in einer Weise abgestimmt ist, dass von einem Empfänger Abschaltmittel nur in einem vordefinierten Bewegungsbereich des Reflektors am Bewegungselement ein Signal des Sendeorgans empfangen werden kann. Dazu wird einer Objektdetektionseinrichtung bei herannahendem Bewegungselement ein Startzustand zugeordnet, in welchem ein Objekt oder Bewegungselement keinen Sicherheitsmodus auslöst. Ein Sicherheitsmodus wird nur dann ausgelöst, wenn ein nicht zum Bewegungselement gehörendes Objekt von der Objektdetektionseinrichtung erkannt wird.

Dieses Sicherungssystem eines sich bewegenden, geführten Bewegungselements hat den Nachteil, dass optische Einrichtungen, sei es ein Reflektor für elektromagnetische Strahlung oder ein Sendeorgan für ein Abschaltsignal, auf dem Bewegungselement und damit bei Toren auf dem Tor anzuordnen sind. Zumindest für ein Abschaltmittel in Form eines Sendeorgans an oder auf dem Tor sind entsprechend mitzuführende Verbindungsleitungen vorzusehen, was einen erheblichen technischen Aufwand und eine zusätzliche Verschleißgefahr beispielsweise für die mitbewegten Verbindungsleitungen mit sich bringt. Wenn auch die Empfänger der zugehörigen, ein Abschaltsignal erzeugenden Sensoren entlang dem Rahmen des Bewegungselements angeordnet sind, so dass das auf dem Bewegungselement angeordnete Sendeorgan die quer zur Bewegungsrichtung des Tores liegenden optischen Sensoren aufnimmt, so ist dennoch der technische Aufwand hoch. Außerdem ist das durch die Sensoren aufgespannte optische Empfangsgitter und seine Sicherungsfunktion ist von den Bauteilen abhängig, die auf dem Bewegungselement bzw. dem Tor angeordnet sind. Wenn auch bei einem gesonderten optischen Reflektor eine elektrische Versorgung entfällt, so ist dennoch der technische und finanzielle Aufwand für einen dem Bewegungselement mit dem Reflektor folgenden optischen Strahl und die Ausrichtung auf den sich mit dem Tor bewegenden optischen Reflektor beträchtlich.

Aus EP 1 841 942 B1 ist eine Vorrichtung zur Absicherung eines angetriebenen Bewegungselements gegen ungewollte Kollision mit einem auf einem vorbestimmten Bewegungsweg in Bewegungsrichtung des Bewegungselements liegenden Objekts bekannt. Dazu wird ein Lichtgitter aus Lichtschranken, die quer zur Bewegungsrichtung des Bewegungselements angeordnet sind, ortsfest an den Seiten des Tores angeordnet, so dass auf aktive und passive Bauelemente auf dem Tor selbst verzichtet werden kann.

Der Nachteil eines solchen Lichtschrankensicherungssystems, bei dem für die Lichtschranken ein Lichtgitter im Bewegungsbereich des Tores zur Verfügung steht, besteht darin, dass die Schließgeschwindigkeit oder die Schließbeschleunigung fortlaufend mit Hilfe durchfahrener Lichtschranken ermittelt werden muss, um sicherzugehen, dass sich einzig und allein das Tor selbst mit seiner Schließkante zwischen den Torseiten bewegt. Entsprechend ist der Rechenaufwand in einer Auswerteeinheit erheblich, wobei eine Überwachung der Bewegung des Tores lediglich beim Passieren der jeweiligen Lichtschranke gesichert ist und in den Zwischenräumen die Überwachung der Bewegung der Schließkante unkontrolliert abläuft.

Die gleichen Nachteile hat auch die Sicherheitseinrichtung für motorisch angetriebene Tore gemäß EP 0 902 157 A2, bei der eine Sicherheitsschaltung vorgesehen ist, mit der die Schließbewegung des Tores gestoppt wird, wenn ein Hindernis in der Bewegungsbahn des Tores erfasst wird. Der Strahlenschutz ist derart angeordnet, dass die von den Strahlen definierte Strahlenfläche mit der von der vorlaufenden Torkante überstrichenen Bewegungsfläche zumindest eine Linie gemeinsam hat und dass die autark arbeitende Sicherheitseinrichtung eine Strahlenzustands-Steuereinrichtung aufweist, die den Strahlen in Abhängigkeit von der Position und der Bewegung des Tores verschiedene Aktivierungszustände zuordnet.

Zur Erhöhung der Sicherheit bleibt in diesem Fall nur die Möglichkeit, die Anzahl der für den Strahlenschutz vorgesehenen Schutzstrahlpositionen entlang der Seitenteile des bewegten Tores zu verdichten, um die nicht überwachten Bereiche beim Herunterfahren der Schließkante des Tores zu verkleinern. Damit steigt der technische Aufwand für die parallel und quer zur Bewegungsrichtung des Tores verlaufenden Schutzstrahlen in Form von Lichtschranken beträchtlich.

Als eine Aufgabe der Erfindung kann angesehen werden, die Nachteile im Stand der Technik zu überwinden und ein Verfahren und eine Vorrichtung zum Absichern von Toren mittels einem Lichtgitter anzugeben, das vergrößerte Abstände zwischen den Schutzstrahlpositionen und somit ein gröberes Gitterraster der Schutzstrahlen ermöglicht bei gleichzeitiger unverminderter Sicherheit gegen Fehlschaltungen.

Diese Aufgabe wird mit dem Gegenstand der unabhängigen Ansprüche gelöst. Vorteilhafte Weiterbildungen ergeben sich mit den abhängigen Ansprüchen.

Diese Aufgabe wird in verfahrensmäßiger Hinsicht durch das Verfahren mit den Merkmalen des Anspruchs 1 gelöst. In vorrichtungsmäßiger Hinsicht wird die Aufgabe durch die Vorrichtung mit den Merkmalen des Anspruchs 11 gelöst.

Das Verfahren der oben angegebenen Art ist erfindungsgemäß dadurch weitergebildet, dass jede Schutzstrahlposition zusätzlich zu dem Schutzstrahl einen vorlaufenden Nebenschutzstrahl und einen nachlaufenden Nebenschutzstrahl emittiert und dass die Schutzstrahlposition bei folgender Plausibilitätsbedingung passiv gestellt wird, wenn nämlich eine vorausgehende Schutzstrahlposition passiv gestellt ist, und die Schutzstrahlposition erstmalig mit ihrem Schutzstrahl geschaltet wird und mindestens der nachlaufende Schutzstrahl der Schutzstrahlposition und der in Schließbewegung unmittelbar folgende vorlaufende Nebenschutzstrahl der nachfolgenden Schutzstrahlposition in einem darauf folgenden, an die Schließbewegung des Tors angepassten Zeitintervall schalten, und dass die Schließbewegung des Tors stoppt, wenn ein Objekt durch mindestens einen aktiv gestellten Schutzstrahl und/oder mindestens einen aktiv gestellten Nebenschutzstrahl festgestellt wird.

Die Vorrichtung der oben genannten Art ist dadurch weitergebildet, dass jede Schutzstrahlposition zusätzlich zu dem Schutzstrahl einen vorlaufenden Nebenschutzstrahl und einen nachlaufenden Nebenschutzstrahl aufweist und dass die Steuer- und Auswerteeinrichtung eingerichtet ist zum Passivstellen einer Schutzstrahlposition bei folgender Plausibilitätsbedingung, wenn eine vorausgehende Schutzstrahlposition passiv gestellt ist, und der Schutzstrahl der Schutzstrahlposition erstmalig geschaltet ist und mindestens der nachlaufende Schutzstrahl der Schutzstahlposition und der in Schließbewegung unmittelbar folgende vorlaufende Nebenschutzstrahl der nachfolgenden Schutzstrahlposition in einem darauf folgenden, an die Schließbewegung des Tors angepassten Zeitintervall schalten, und dass die Schließbewegung des Tors stoppt, wenn ein Objekt durch mindestens einen aktiv gestellten Schutzstrahl und/oder mindestens einen aktiv gestellten Nebenschutzstrahl festgestellt wird.

Konkret kann das bedeuten, dass mindestens einer der aktiv gestellten Schutzstrahlen und/oder Nebenschutzstrahlen schaltet. Dabei kann es sich um alle Schutzstrahlen und/oder Nebenschutzstrahlen handeln, deren Schaltzustand nicht in die Plausibilitätsbedindung eingeht, sowie auch um letztere Schutzstrahlen und/oder Nebenschutzstrahlen handeln, soweit deren Schalten außerhalb der für die Plausibilitätsbedindung relevanten Zeitintervalle erfolgt.

Insbesondere kann nach dem Stoppen der Schließbewegung das zu überwachende Tor ganz oder teilweise öffnen, wenn ein Objekt durch mindestens einen aktiv gestellten Schutzstrahl und/oder mindestens einen aktiv gestellten Nebenschutzstrahl, festgestellt wird.

Vorteilhafte Varianten des erfindungsgemäßen Verfahrens und bevorzugte Ausführungsbeispiele der erfindungsgemäßen Vorrichtung werden im Folgenden, insbesondere im Zusammenhang mit den abhängigen Ansprüchen und den Figuren, beschrieben.

Mit dem erfindungsgemäßen Verfahren und der erfindungsgemäßen Vorrichtung wird bei Hochgeschwindigkeitsschließvorgängen neuartiger Tore ein gesicherter und ungestörter Schließvorgang gewährleistet.

Ein Vorteil des erfindungsgemäßen Verfahrens ist, dass durch die Ausbildung und Bereitstellung eines vorlaufenden Nebenschutzstrahls und eines nachlaufenden Nebenschutzstrahls in Bezug auf einen parallel zu der Schließkante des Tores ausgerichteten Schutzstrahl in jeder Schutzstrahlposition die Überwachung der Schließkante vom Beginn bis zum Ende trotz erhöhter Abstände zwischen den parallelen Schutzstrahl-positionen verbessert werden kann. Dazu werden die Schutzstrahlen und Nebenschutzstrahlen nacheinander beim Schließvorgang des Tores von einem aktiven Schaltzustand in einen passiven Schaltzustand versetzt. Dabei kann im aktiven Schaltzustand ein Störobjekt in dem noch nicht vom Tor geschlossenen Überwachungsbereich des Lichtgitters einen Schnellstopp des Schließvorgangs auslösen, während die Schutzstrahlen und Nebenschutzstrahlen, die bereits von der Seitenkante des Schließtores abgedeckt sind, in einen Passivzustand übergegangen sind, in dem der Schaltzustand sowohl des parallelen Schutzstrahls als auch des vorlaufenden Nebenschutzstrahls und des nachlaufenden Nebenschutzstrahls ermittelt wird, aber nicht zum Objektnachweis ausgewertet wird.

Ein besonderer Vorteil des erfindungsgemäßen Verfahrens ist, dass das Lichtgitter in der Türzarge selbst angeordnet werden kann und demgemäß sehr raumsparend ist. Prinzipiell kann das erfindungsgemäße Verfahren auch mit bereits vorhandenen Lichtgittern durchgeführt werden und es kann dann, selbst bei hohen Schließgeschwindigkeiten der Tür bis beispielsweise 4 m/s der Überwachungsschutz bis kurz vor dem Boden aufrecht erhalten werden. Beispielsweise ist das bis zu einem Abstand von 50 mm über dem Boden möglich.

Grundsätzlich kann die Überwachungsphase des Tors auch in einer Zwischenstellung, beispielsweise in einer halboffenen Stellung des Tors beginnen.

Durch die Absicherung in engeren Abständen oberhalb des Bodenbereichs können auch strengere Normen eingehalten werden.

Die vorlaufenden bzw. nachlaufenden Nebenschutzstrahlen übernehmen dabei in vorteilhafter Weise die Überwachung der Schließbewegung des Tores und geben im Zusammenwirken mit der Plausibilitätsbedingung das jeweilige Umschalten von Aktivzustand zum Passivzustand in den einzelnen Schutzstrahlpositionen frei. Somit werden in den einzelnen Schutzstrahlpositionen nicht nur parallele Schutzstrahlen emittiert, sondern zusätzlich gegenüber dem parallelen Schutzstrahl verkippte Nebenschutzstrahlen generiert, wobei der vorlaufende Nebenschutzstrahl ausgehend von seiner Schutzstrahlposition mit einem vorhergehenden Empfangssensor oder vorhergehenden optischen Reflektor zusammenwirkt und der nachlaufende Nebenschutzstrahl ausgehend von seiner Schutzstrahlposition mit einem nachfolgenden optischen Sensor oder Reflektor zusammenwirkt.

Nur wenn die oben erläuterte Plausibilitätsbedingung erfüllt ist, wird die entsprechende Schutzstrahlposition passiv gestellt, nämlich wenn eine vorausgehende Schutzstrahlposition detektiert und passiv gestellt ist und die entsprechende Schutzstrahlposition mit ihrem Schutzstrahl erstmalig geschaltet wird und mindestens der in Schließbewegung unmittelbar folgende vorlaufende Nebenschutzstrahl der folgenden Schutzstrahlposition in einem darauf folgenden, an die Schließbewegung des Tores angepassten Zeitintervall schaltet.

Dabei muss jedoch kein Zeitintervall abgewartet werden, bis der nächste parallele Schutzstrahl passiert ist, wie es bei den Lichtgittern aus Lichtschranken der Fall ist, sondern das an die Schließbewegung des Tores angepasste Zeitintervall kann ein äußerst kurzes Zeitfenster sein, da es hierbei lediglich darum geht, Unebenheiten der Schließkante des Tores auszugleichen; denn der vorlaufende Nebenschutzstrahl der folgenden Schutzstrahlposition steht unmittelbar bei Passieren der vorhergehenden Sensor- bzw. Reflektorposition zur Verfügung. Das kurze Zeitfenster für das Zeitintervall bei der Umstellung einer Schutzstrahlposition von einem Aktivzustand zu einem Passivzustand kann durch eine einfache Lernfahrt vor Ort für das jeweilige Tor ermittelt werden. Durch die zur Verfügung stehenden Nebenschutzstrahlen in jeder Schutzstrahlposition kann somit der Abstand zwischen den Schutzstrahlpositionen gegenüber dem Stand der Technik deutlich vergrößert werden und dennoch die gleiche Sicherheit und Zuverlässigkeit gewährleistet werden.

In einer bevorzugten Ausführungsform der Erfindung sind deshalb die parallelen Schutzstrahlen des Lichtgitters äquidistant angeordnet, während bei den parallel ausgerichteten Schutzstrahlen der aus der Druckschrift EP 0 902 157 A2 bekannten Sicherheitseinrichtung für motorisch angetriebene Tore der Abstand zwischen den parallelen Schutzstrahlen im Endbereich des Schließvorgangs deutlich vermindert werden muss, um eine ausreichende Sicherheit zu gewährleisten.

Grundsätzlich kann es auch von Vorteil sein, die Schutzstrahlen nicht äquidistant, sondern beispielsweise in der Nähe des Bodenbereichs etwas dichter anzuordnen. Die Ortsauflösung kann dadurch gesteigert werden. Das ist insbesondere im bodennahen Bereich, wo sich typischerweise störende Gegenstände befinden können, von Bedeutung.

Die Zuverlässigkeit der Absicherung kann außerdem gesteigert werden, wenn zusätzlich zu dem berücksichtigten nachlaufenden. Nebenschutzstrahl der Schutzstrahlposition und dem vorlaufenden Nebenschutzstrahl der nachfolgenden Schutzstrahlpositionen das Schalten innerhalb von festzulegenden Zeitintervallen weiterer, insbesondere gekreuzter, Schutzstrahlen und/oder Nebenschutzstrahlen bei der Auswertung und der Plausibilitätsbedingung berücksichtigt wird.

Grundsätzlich erfordert das erfindungsgemäße Verfahren, dass mindestens eine Schutzstrahlposition aktiv ist. Für die allererste und die letzte Position können gegebenenfalls abweichende Bedingungen gelten.

In einer weiteren Ausführungsform der Erfindung ist es vorgesehen, dass die vorlaufenden Nebenschutzstrahlen in Bezug auf die parallelen Schutzstrahlen gegen die Richtung der Schließbewegung des abzusichernden Tores gekippt verlaufen, während die nachlaufenden Nebenschutzstrahlen in Bezug auf die parallelen Schutzstrahlen in die Richtung der Schließbewegung des abzusichernden Tores gekippt verlaufen.

Weiterhin können beim Passivstellen einer Schutzstrahlposition sowohl der parallele Schutzstrahl als auch die zugehörigen vorlaufenden und nachlaufenden Nebenschutzstrahlen passiv gestellt werden.

Für die Plausibilitätsbedingung ist der nachlaufende Nebenschutzstrahl von geringer Bedeutung, denn bei der Plausibilitätsbedingung kommt es auf das zeitliche Verhalten einer Schutzstrahlposition und eines unmittelbar folgenden vorlaufenden Nebenschutzstrahls einer nachfolgenden Schutzstrahlposition an. Dennoch kann der nachlaufende Nebenschutzstrahl der passiv zu stellenden Schutzstrahlposition die Zuverlässigkeit der erfindungsgemäßen Absicherung der Schließbewegung eines Tores erhöhen.

Wenn jedoch ein Objekt durch mindestens einen aktiv gestellten parallelen Schutzstrahl und/oder mindestens einen aktiv gestellten Nebenschutzstrahl festgestellt wird, ist es vorgesehen, dass das überwachte Tor wieder vollständig geöffnet wird. Wird jedoch ein deutlich größeres Objekt durch mindestens einen aktiv gestellten parallel Schutzstrahl und zwei aktiv gestellte Nebenschutzstrahlen festgestellt, so könnte dieses von einer Steuer- und Auswerteeinrichtung als Passivzustand einer Schutzstrahlposition gedeutet werden, so dass das Objekt bis zu einem nachfolgenden vorlaufenden Nebenschutzstrahl oder gar bis zu einem nachfolgenden parallelen Schutzstrahl gedrängt wird, bevor das Tor in seine Offenposition zurückgefahren wird.

Ein zweiter Aspekt der Erfindung betrifft eine Vorrichtung zum Absichern von Toren, insbesondere von Toren, mit einem Lichtgitter zum Überwachen des abzusichernden Tores. Das Lichtgitter weist eine Mehrzahl von Schutzstrahlen in Schutzstrahlpositionen auf und ist wie folgt angeordnet. Das Lichtgitter fällt wenigstens teilweise mit einer Überwachungsfläche einer Bewegungsebene des abzusichernden Tores zusammen. Die Schutzstrahlen liegen quer zu einer Schließbewegungsrichtung des abzusichernden Tores. Jeder der Schutzstrahlen weist einen Aktivzustand auf, in dem der Schaltzustand dieses Schutzstrahls für einen Objektnachweis ausgewertet ist. Jeder der Schutzstrahlen weist außerdem einen Passivzustand auf, in dem der Schaltzustand dieses Schutzstrahls ermittelt ist, aber nicht zum Objektnachweis ausgewertet wird. Jede Schutzstrahlposition weist zusätzlich zu dem Schutzstrahl einen vorlaufenden Nebenschutzstrahl und einen nachlaufenden Nebenschutzstrahl auf.

Die Vorrichtung weist eine Steuer- und Auswerteeinrichtung zum Steuern des Lichtgitters und zum Auswerten der von dem Lichtgitter gelieferten Messdaten auf. Die Steuer- und Auswerteeinrichtung ist darauf eingerichtet, ein Passivstellen einer Schutzstrahlposition bei folgender Plausibilitätsbedingung durchzuführen, wenn eine vorausgehende Schutzstrahlposition detektiert und passiv gestellt ist und die Schutzstrahlposition erstmalig geschaltet ist und mindestens der in Schließbewegung unmittelbar folgende vorlaufende Nebenschutzstrahl der folgenden Schutzstrahlposition in einem darauf folgenden an die Schließbewegung des Tores angepassten Zeitintervall schaltet.

Für die erfindungsgemäße Vorrichtung ergeben die gleichen Vorteile wie für das erfindungsgemäße Verfahren. Jedoch wird auf eine bevorzugte Ausführungsform der Lichtgitter hingewiesen, die für eine Ausführungsform der Vorrichtung eine Vielzahl von Infrarot-Halbleiterlasern als Lichtquellen in den Schutzstrahlpositionen aufweist. Darüber hinaus ist es auch möglich, lediglich in jeder Schutzstrahlposition einen Infrarot-Halbleiterlaser anzuordnen und durch prismatische Strahlteilung oder faseroptische Strahlteilung die beiden Nebenschutzstrahlen und den parallelen Schutzstrahl mittels einer einzigen Infrarot-Halbleiterlaserdiode zu erzeugen.

Zusammenfassend hat die Erfindung gegenüber den bekannten Lösungen den Vorteil, dass der unter der Schließkante ungeschützte Bereich kleiner ist und dass die optische Auflösung durch die vorlaufenden und nachlaufenden Nebenschutzstrahlen grundlegend verbessert wird. Gegenüber einer Lösung mit parallelen Lichtschranken, liefert die vorliegende Erfindung eine Verbesserung der Zuverlässigkeit. Gegenüber der im Stand der Technik bekannten Lösung, die optische Elemente auf dem bewegten Tor anordnet, ergibt sich bei der vorliegenden Lösung sowohl ein geringerer Aufwand in Bezug auf die Montage von zusätzlichen Teilen an der Schließkante des bewegten Tores als auch eine höhere Zuverlässigkeit, da an dem Tor keinerlei Zuleitungen oder andere elektrische Versorgungsanschlüsse vorgesehen werden müssen.

Die Erfindung wird nun anhand der beigefügten Figuren näher erläutert.
- Figur 1: zeigt eine Prinzipskizze eines Roll- oder Falttores mit einer Vorrichtung zum Absichern von Toren;
- Figur 2: zeigt eine Prinzipskizze des abgesicherten Tores gemäß Figur 1 nach Passieren einer Schutzstrahlposition;
- Figur 3: zeigt eine Prinzipskizze des abgesicherten Tores beim Erfassen eines kleinen Objekts im Bereich eines aktiven Lichtgitters;
- Figur 4: zeigt eine Prinzipskizze des abgesicherten Tores beim Erfassen eines kleinen Objekts in unterschiedlichen Positionen im Bereich des aktiven Lichtgitters;
- Figur 5: zeigt eine Prinzipskizze des abgesicherten Tors beim Erfassen eines großen Objekts innerhalb des aktiven Lichtgitters;
- Figur 6: zeigt eine Prinzipskizze des abgesicherten Tors beim Erfassen eines großen Objekts in unterschiedlichen Positionen innerhalb des aktiven Lichtgitters.

Figur 1 zeigt eine Prinzipskizze eines Roll- oder Falttores 50, das eine Vorrichtung zum Absichern eines Torblattes 20 mit einer Schließkante 26 vor einer Kollision mit einem Objekt bei gleichzeitiger Absicherung einer Hochgeschwindigkeitsbewegung des Torblattes 20 in Pfeilrichtung 24 einer Schließbewegung. Das Torblatt 20 wird dabei seitlich in zwei Führungsprofilen 42 und 44 geführt, die über einen oberen Querbalken 46 auf Abstand gehalten werden, so dass sich eine lichte Breite b und eine lichte Höhe h einer Tordurchfahrt ergibt. Torblattsegmente des Torblattes 20 können hinter dem Querbalken 46 zusammengefaltet, aufgerollt oder in abgebogenen horizontal ausgerichteten Führungsprofilen beim Öffnen der Tordurchfahrt verstaut werden.

Dazu ist hinter oder an dem Querbalken 46 ein Motor 14 angeordnet, der ein Schaltrelais 48 aufweist, das über eine Steuerleitung 18 mit einer Steuer- und Auswerteeinrichtung 40 in Wirkverbindung steht. Zusätzlich kann über eine mechanische Verbindung 28 der Motor 14 mit einer Bremsvorrichtung 16 verbunden sein, die ihrerseits über eine mechanische Verbindung 38 mit dem Torblatt 20 verbunden ist, so dass zusätzlich zu einer Ausschaltung des Motors 14 ein Notbremsvorgang für das Torblatt 20 ausgelöst werden kann. Die Bremseinrichtung 16 ist dazu über eine weitere Steuerleitung 18' mit der Steuer- und Auswerteeinrichtung 40 verbunden.

Eine Bewegungsebene 22 des Torblattes 20 wird durch ein Lichtgitter 10 überwacht, das in einem Überwachungsbereich 12 Schutzstrahlpositionen P3 bis Pn aufweist, die sich in einem Aktivzustand befinden, in dem der Schaltzustand von Schutzstrahlen für einen Objektnachweis von der Steuer- und Auswerteeinrichtung 40 ausgewertet wird. Außerdem befinden sich in dem Überwachungsbereich 22, der in Figur 1 gezeigt wird, Schutzstrahlpositionen P1 und P2 deren Schutzstrahlen in einen Passivzustand versetzt sind, in dem der Schaltzustand der Schutzstrahlen von der Steuer- und Auswerteeinrichtung 40 zwar erfasst wird, aber nicht zum Objektnachweis ausgewertet wird, da sich in diesem Überwachungsbereich der Schutzstrahlpositionen P1 und P2 das sich in Schließrichtung 24 bewegende Torblatt 20 befindet.

Die Steuer- und Auswerteeinrichtung 40 ist deshalb über Signalleitungen 34 mit einer Vielzahl von Schutzstrahlpositionen P1 bis Pn, die an oder in dem linken Führungsprofil 42 des Tores angeordnet sind, verbunden. Anstelle der Signalleitungen 34 kann auch eine in einem Multiplexverfahren betriebene Signalleitung 34 eingesetzt werden. Jede Schutzstrahlposition P weist drei Schutzstrahlen auf, nämlich einen vorlaufenden Nebenschutzstrahl V, einen parallel zur Schließkante 26 ausgerichteten Schutzstrahl S und einen nachlaufenden Nebenschutzstrahl N. Zum Schalten werden in dem rechten Führungsprofil 44 entsprechende Empfangspositionen E1 bis En vorgesehen. Diese Empfangspositionen E1 bis En können beispielsweise Photodioden oder Photowiderstände aufweisen, deren Messwerte bzw. Schaltzustände über weitere Signalleitungen 36 der Steuer- und Auswerteeinrichtung 40 zugeführt werden. Anstelle der weiteren Signalleitungen 36 kann auch eine in einem Multiplexverfahren betriebene Signalleitung eingesetzt werden. Andererseits ist es auch möglich, dass in den Empfangspositionen E1 bis En lediglich Reflektoren angeordnet sind und in den Schutzstrahlpositionen P1 bis Pn entsprechende Sensoren zusätzlich zu den Emittern für die Schutzstrahlen vorgesehen sind.

Figur 1 zeigt, dass die Empfangsstationen E1 und E2 weder die parallelen Schutzstrahlen S1 und S2, noch die vorlaufenden Nebenschutzstrahlen V1 und V2 oder die nachlaufenden Nebenschutzstrahlen N1 und N2 empfangen, da eine Seitenkante des Torblattes 20 die emittierten Schutzstrahlen der Schutzstrahlpositionen P1 und P2 abdeckt. Die Empfangsstationen E3 bis En empfangen hingegen Signale und geben Messsignale über die Signalleitung 36 an die Steuer- und Auswerteeinheit weiter, solange kein Objekt in der Überwachungsfläche 12 auftaucht und auch das Torblatt, das sich mit hoher Geschwindigkeit in Schließrichtung 24 bewegt die weiteren Schutzstrahlpositionen P3 bis Pn noch nicht passiert hat.

Während die parallelen Schutzstrahlen S direkt auf jeweils eine der geradlinig gegenüberliegenden Empfangspositionen E ausgerichtet sind, sind die vorlaufenden Nebenschutzstrahlen V auf die jeweils vorhergehende Empfangsposition E-1 ausgerichtet und die nachlaufenden Nebenschutzstrahlen N sind auf die jeweils nachfolgende Empfangsposition E+1 ausgerichtet. Mit dieser Verkippung von Schutzstrahlen wird erreicht, dass der Zwischenraum zwischen zwei parallelen Schutzstrahlen S und S+1 beim Schließen des Tores durch die gegenüber den parallelen Schutzstrahlen S nachlaufenden gekippten Nebenschutzstrahlen N zusätzlich zu den parallelen Schutzstrahlen S und S+1 überwacht werden kann.

Ein Objekt, das sich innerhalb eines aktiven Lichtstrahlengitters 10 befindet, kann ohne weiteres detektiert werden. Damit das sich mit großer Geschwindigkeit schließende Torblatt 20 jedoch nicht als Objekt von der Steuer- und Auswerteeinrichtung fehlgedeutet wird, muss eine Plausibilitätsbedingung erfüllt sein, ehe eine weitere Schutzstrahlposition in den Passivzustand versetzt wird. Diese Plausibilitätsbedingung wurde vorstehend erörtert, so dass sich eine Wiederholung an dieser Stelle erübrigt.

In Figur 1 befinden sich der vorlaufende Nebenschutzstrahl V1, der parallele Schutzstrahl S1 und der nachlaufende Nebenschutzstrahl N1 bereits im passiven Schaltzustand, ebenso der vorlaufende Nebenschutzstrahl V2, der parallele Schutzstrahl S2 und der nachlaufende Nebenschutzstrahl N2. Um das Torblatt 20 in Schließbewegungsrichtung 24 fortlaufen zu lassen, wird nun die Plausibilitäts-bedingung auf die Schutzstrahlen der Schutzstrahlposition P3 unter Berücksichtigung des nachlaufenden Nebenschutzstrahls N3 und des vorlaufenden Nebenschutzstrahls V4 der nächstfolgenden Schutzstrahlposition P4 angewandt. Wird die Plausibilitätsbedingung erfüllt, können die Schutzstrahlen der Schutzstrahlposition P3 in den Passivzustand übergehen und der Schließprozess kann ohne Störung fortgesetzt werden, wie es die nächste Figur 2 zeigt.

Figur 2 zeigt eine Prinzipskizze des abgesicherten Tores 50 gemäß Figur 1 nach Passieren einer weiteren Schutzstrahlposition P3. Die fortschreitende Schließung des Torblattes 20 in Schließrichtung 24 war möglich, weil die Schutzstrahlposition P3 erstmalig mit ihrem parallelen Schutzstrahl S geschaltet wird und mindestens der in Schließbewegung unmittelbar folgende, vorlaufende Nebenschutzstrahl V4 der nachfolgenden Schutzstrahlposition P4 in einem darauf folgenden an die Schließbewegung des Tores angepassten Zeitintervall schaltet. Dieses Zeitintervall kann äußerst kurz sein, da nicht gewartet werden muss, bis die Schließkante 26 den nachfolgenden parallelen Schutzstrahl erreichen muss, wie es im Stand der Technik erforderlich ist, sondern wenn bereits die Schließkante 26 den vorlaufenden Nebenschutzstrahl V4 nach einem kurzen Zeitintervall erreicht. Das Zeitintervall muss folglich lediglich Unebenheiten der Schießkante 26 überbrücken, nicht aber den zeitlichen Abstand zum nachfolgenden parallelen Schutzstrahl aufweisen, wie im Stand der Technik. Dieses relativ kurze Zeitintervall kann wie bereits oben erwähnt durch eine einmalige Lernfahrt des Tores 50 ermittelt und in der Steuer- und Auswerteeinheit 40 gespeichert werden.

Figur 3 zeigt eine Prinzipskizze des abgesicherten Tores 50 beim Erfassen eines kleinen Objekts 30 im Bereich eines aktiven Lichtgitters 10 zwischen den Schutzstrahlpositionen P3 bis Pn. Wie Figur 3 zeigt, werden durch das kleine Objekt 30 der parallele Schutzstrahl S3 und der nachlaufende Nebenschutzstrahl N3 unterbrochen, so dass die in Figur 1 gezeigte Steuer- und Auswerteeinheit 40 ein Öffnen des Tores 50 entgegen der Schließbewegungsrichtung 24 nun in Pfeilrichtung 24' veranlassen kann. Beim Öffnen des Tores 50 werden die in Figur 3 noch im Passivzustand befindlichen Schutzstrahlen der Schutzstrahlpositionen P1 und P2 zurück in den Aktivzustand versetzt, weil dann wieder eine optische Verbindung zu den Empfangspositionen E1 und E2 besteht.

Figur 4 zeigt eine Prinzipskizze des abgesicherten Tores 50 beim Erfassen eines kleinvolumigen Objekts 30 in unterschiedlichen Positionen 30, 30', 30" und 30'" im Bereich des aktiven Lichtgitters mit den Schutzstrahlpositionen P3 bis Pn. Während, wie in Figur 3 gezeigt, das kleine Objekt 30 den parallelen Schutzstrahl S3 und den nachlaufenden Schutzstrahl N3 der Schutzstrahlposition P3 unterbricht, würde ein kleines Objekt 30' den nachlaufenden Nebenschutzstrahl N3 und den vorlaufenden Nebenschutzstrahl V4 der nachfolgenden Schutzstrahlposition P4 unterbrechen. In der weiteren Position des kleinen Objekts 30" würde lediglich der parallele Schutzstrahl S3 der Schutzstrahlposition P3 unterbrochen und schließlich würde in der Position des kleinen Objekts 30'" der parallele Schutzstrahl S3 und der vorlaufende Nebenschutzstrahl V4 der nachfolgenden Schutzstrahlposition P4 geschaltet bzw. unterbrochen. In jeder der Positionen, die durch die Objekte 30, 30', 30" und 30'" in Figur 4 gezeigt werden, wird das Torblatt 20 entgegen der Schließbewegungsrichtung 24 in Pfeilrichtung 24' geöffnet und die volle Tordurchfahrt freigegeben.

Figur 5 zeigt eine Prinzipskizze des abgesicherten Tores 50 beim Erfassen eines großen Objekts 32 innerhalb des aktiven Lichtgitters 10 mit den Schutzstrahlpositionen P3 bis Pn. Da dieses Objekt 32 so groß ist, dass es sowohl den nächsten parallelen Schutzstrahl S3 erstmalig abdeckt und dazu den nachlaufenden Nebenschutzstrahl N3 sowie den vorlaufenden Nebenschutzstrahl V4 der nachfolgenden Schutzstrahlposition P4 unterbricht und damit das kurze Zeitintervall ebenfalls erfüllt hat, würde ein Objekt 32 dieser Größe die Plausibilitätsbedingung erfüllen und das Torblatt 20 in Schließbewegungsrichtung 24 das Objekt abdrängen. Erst wenn das Objekt 32 eine Position erreicht, die gegen die Plausibilitätsbedingung verstößt, wird die Schließbewegung in Pfeilrichtung 24 beendet und das Objekt kann aus dem aktiven Lichtgitterbereich der Überwachungsfläche 22 der Schutzstrahlpositionen P3 bis Pn entfernt werden.

Figur 6 zeigt eine Prinzipskizze des abgesicherten Tores 50 beim Erfassen eines großen Objekts 32 in unterschiedlichen Positionen 32, 32' und 32" innerhalb des aktiven Lichtgitters 10 mit den Schutzstrahlpositionen P3 bis Pn. Dabei zeigt sich, dass in jeder der gezeigten Positionen der Objekte 32, 32' und 32" die Plausibilitätsbedingung erfüllt wird, da der jeweils parallele Schutzstrahl S3 erstmalig geschaltet oder unterbrochen wird und sowohl der nachlaufende Nebenschutzstrahl N3 als auch der vorlaufende Nebenstrahl V4 der nachfolgenden Schaltstrahlposition P4 von dem Objekt 32 in den Positionen 32, 32' und 32" unterbrochen wird. Somit werden beim Weiterfahren in Schließbewegungsrichtung 24 des Torblattes 20 die großvolumigen Objekte 32, 32' und 32" in eine Position gedrängt, in der die Plausibilitätsbedingung nicht mehr erfüllt ist, da bereits der nächste Schutzstrahl S4 ohne Unterbrechung mindestens eines nachlaufenden oder vorlaufenden Nebenschutzstrahls zusätzlich geschaltet bzw. unterbrochen wird.

### Bezugszeichenliste

- 10: Lichtgitter
- 12: Überwachungsfläche
- 14: Motor
- 16: Bremsvorrichtung
- 18, 18': Steuerleitung
- 20: Torblatt
- 22: Bewegungsebene
- 24: Schließbewegungsrichtung
- 24': Pfeilrichtung entgegen der Schließbewegungsrichtung
- 26: Schließkante
- 28: mechanische Verbindung
- 30, 30', 30", 30"': Objekt (klein)
- 32, 32', 32": Objekt (groß)
- 34: Signalleitung
- 36: Signalleitung
- 38: mechanische Verbindung
- 40: Steuer- und Auswerteeinrichtung
- 42: linkes Führungsprofil
- 44: rechtes Führungsprofil
- 46: Querbalken
- 48: Schaltrelais
- 50: Tor
- E1: erste Empfangsposition
- E2: zweite Empfangsposition
- E3: dritte Empfangsposition
- E4: vierte Empfangsposition
- En: n-te Empfangsposition
- N1: erster nachlaufender Nebenschutzstrahl
- N2: zweiter nachlaufender Nebenschutzstrahl
- N3: dritter nachlaufender Nebenschutzstrahl
- N4: vierter nachlaufender Nebenschutzstrahl
- Nn: n-ter nachlaufender Nebenschutzstrahl
- P1: erste Schutzstrahlposition
- P2: zweite Schutzstrahlposition
- P3: dritte Schutzstrahlposition
- P4: vierte Schutzstrahlposition
- Pn: n-te Schutzstrahlposition
- S1: erster paralleler Schutzstrahl
- S2: zweiter paralleler Schutzstrahl
- S3: dritter paralleler Schutzstrahl
- S4: vierter paralleler Schutzstrahl
- Sn: n-ter paralleler Schutzstrahl
- V1: erster vorlaufender Nebenschutzstrahl
- V2: zweiter vorlaufender Nebenschutzstrahl
- V3: dritter vorlaufender Nebenschutzstrahl
- V4: vierter vorlaufender Nebenschutzstrahl
- Vn: n-ter vorlaufender Nebenschutzstrahl

## Patentansprüche

1. Verfahren zum Absichern von Toren mit einem Lichtgitter, welches eine Mehrzahl von Schutzstrahlen (S1 bis Sn) in Schutzstrahlpositionen (P1 bis Pn) emittiert,
wobei das Lichtgitter (10) so angeordnet wird, dass seine Überwachungsfläche (12) wenigstens teilweise mit einer Bewegungsebene (22) des abzusichernden Tores (20) zusammenfällt,
wobei die Schutzstrahlen (S1 bis Sn) des Lichtgitters (10) quer zu einer Schließbewegungsrichtung (24) des abzusichernden Tores (20) angeordnet werden,
wobei jeder der Schutzstrahlen (S1 bis Sn) einen Aktivzustand ausbildet, in dem der Schaltzustand dieses Schutzstrahls (S1 bis Sn) für einen Objektnachweis ausgewertet wird, und
wobei jeder der Schutzstrahlen (S1 bis Sn) einen Passivzustand ausbildet, in dem der Schaltzustand dieses Schutzstrahls (S1 bis Sn) ermittelt wird, aber nicht für den Objektnachweis ausgewertet wird,
**dadurch gekennzeichnet,**
**dass** jede Schutzstrahlposition (P1 bis Pn) zusätzlich zu dem Schutzstrahl (S1 bis Sn) einen vorlaufenden Nebenschutzstrahl (V1 bis Vn) und einen nachlaufenden Nebenschutzstrahl (N1 bis Nn) emittiert und
**dass** die Schutzstrahlposition (P) bei folgender Plausibilitätsbedingung passiv gestellt wird, wenn nämlich
eine vorausgehende Schutzstrahlposition (P-1) passiv gestellt ist, und
die Schutzstrahlposition (P) erstmalig mit ihrem Schutzstrahl (S) geschaltet wird und mindestens der nachlaufende Schutzstrahl (N) der Schutzstahlposition (P) und der in Schließbewegung unmittelbar folgende vorlaufende Nebenschutzstrahl (V+1) der nachfolgenden Schutzstrahlposition (P+1) in einem darauf folgenden, an die Schließbewegung des Tors angepassten Zeitintervall schalten, und
**dass** die Schließbewegung des Tors stoppt, wenn ein Objekt durch mindestens einen aktiv gestellten Schutzstrahl und/oder mindestens einen aktiv gestellten Nebenschutzstrahl festgestellt wird.

2. Verfahren nach Anspruch 1,
**dadurch gekennzeichnet,**
**dass** das zu überwachende Tor (20) ganz oder teilweise öffnet, wenn ein Objekt (30) durch mindestens einen aktiv gestellten Schutzstrahl (S) und/oder mindestens einen aktiv gestellten Nebenschutzstrahl (V oder N) festgestellt wird.

3. Verfahren nach Anspruch 1 oder 2,
**dadurch gekennzeichnet,**
**dass** die Schutzstrahlen (S1 bis Sn) parallel zu einer Schließkante (26) des Tores verlaufen.

4. Verfahren nach einem der Ansprüche 1 oder 2,
**dadurch gekennzeichnet,**
**dass** die parallelen Schutzstrahlen (S1 bis Sn) des Lichtgitters (10) nicht äquidistant angeordnet sind.

5. Verfahren nach einem der Ansprüche 1 bis 4,
**dadurch gekennzeichnet,**
**dass** die vorlaufenden Nebenschutzstrahlen (V1 bis Vn) in Bezug auf die parallelen Schutzstrahlen (S1 bis Sn) gegen die Richtung (24) der Schließbewegung des abzusichernden Tores (20) gekippt verlaufen.

6. Verfahren nach einem der Ansprüche 1 bis 5,
**dadurch gekennzeichnet,**
**dass** die nachlaufenden Nebenschutzstrahlen (N1 bis Nn) in Bezug auf die parallelen Schutzstrahlen (S1 bis Sn) in die Richtung (24) der Schließbewegung des abzusichernden Tores gekippt verlaufen.

7. Verfahren nach einem der Ansprüche 1 bis 6,
**dadurch gekennzeichnet,**
**dass** beim Passivstellen einer Schutzstrahlposition (P) sowohl der parallele Schutzstrahl (S) als auch die zugehörigen vorlaufenden und nachlaufenden Nebenschutzstrahlen (V und N) passiv gestellt werden.

8. Verfahren nach einem der Ansprüche 1 bis 7,
**dadurch gekennzeichnet,**
**dass** mit der Plausibilitätsbedingung eine Bedingung an das zeitliche Schaltverhalten einer Schutzstrahlposition (P1 bis Pn) und eines unmittelbar folgenden vorlaufenden Nebenschutzstrahls (V2 bis Vn) gestellt wird.

9. Verfahren nach einem der Ansprüche 1 bis 8,
**dadurch gekennzeichnet,**
**dass** die Plausibilitätsbedingung zusätzlich fordert, dass mindestens ein weiterer Schutzstrahl und/oder mindestens ein weiterer vorlaufender und/oder nachlaufender Nebenschutzstrahl schaltet.

10. Verfahren nach einem der Ansprüche 1 bis 9,
**dadurch gekennzeichnet,**
**dass** die Größe des an die Schließbewegung des Tores (20) angepassten Zeitintervalls in einer Lernfahrt ermittelt wird.

11. Vorrichtung zum Absichern von Toren (20), insbesondere zur Durchführung eines Verfahrens nch einem der Ansprüche 1 bis 9, mit einem Lichtgitter (10) zum Überwachen des abzusichernden Tores (20),
wobei das Lichtgitter (10) eine Mehrzahl von Schutzstrahlen (S1 bis Sn) in Schutzstrahlpositionen (P1 bis Pn) aufweist und derart angeordnet ist,
dass eine Überwachungsfläche (12) wenigstens teilweise mit einer Bewegungsebene (22) eines abzusichernden Tores (20) zusammenfällt, und
dass seine Schutzstrahlen (S1 bis Sn) quer zu einer Schließbewegungsrichtung (24) des abzusichernden Tores (20) liegen,
wobei jeder der Schutzstrahlen (S1 bis Sn) einen Aktivzustand aufweist, in dem der Schaltzustand dieses Schutzstrahls (S1 bis Sn) für einen Objektnachweis ausgewertet wird und
mit einer Steuer- und Auswerteeinrichtung (40) zum Steuern des Lichtgitters (10) und Auswerten der von dem Lichtgitter gelieferten Messdaten, wobei jeder der Schutzstrahlen (S1 bis Sn) einen Passivzustand aufweist, in dem der Schaltzustand dieses Schutzstrahls (S1 bis Sn) ermittelt wird, aber nicht für den Objektnachweis ausgewertet wird,
**dadurch gekennzeichnet,**
**dass** jede Schutzstrahlposition (P1 bis Pn) zusätzlich zu dem Schutzstrahl (S1 bis Sn) einen vorlaufenden Nebenschutzstrahl (V1 bis Vn) und einen nachlaufenden Nebenschutzstrahl (N1 bis Nn) aufweist und
**dass** die Steuer- und Auswerteeinrichtung (40) eingerichtet ist zum Passivstellen einer Schutzstrahlposition (P) bei folgender Plausibilitätsbedingung, wenn nämlich eine vorausgehende Schutzstrahlposition (P-1) passiv gestellt ist, und
die Schutzstrahlposition (P) erstmalig mit ihrem Schutzstrahl (S) geschaltet wird und mindestens der nachlaufende Schutzstrahl (N) der Schutzstahlposition (P) und der in Schließbewegung unmittelbar folgende vorlaufende Nebenschutzstrahl (V+1)der nachfolgenden Schutzstrahlposition (P+1) in einem darauf folgenden, an die Schließbewegung des Tors angepassten Zeitintervall schalten, und
**dass** die Schließbewegung des Tors stoppt, wenn ein Objekt durch mindestens einen aktiv gestellten Schutzstrahl und/oder mindestens einen aktiv gestellten Nebenschutzstrahl festgestellt wird.

12. Vorrichtung nach Anspruch 11,
**dadurch gekennzeichnet,**
**dass** das Lichtgitter(10) eine Vielzahl von Infrarot-Halbleiterlasern als Lichtquellen in den Schutzstrahlpositionen (P1 bis Pn) aufweist.

13. Vorrichtung nach Anspruch 11 oder 12,
**dadurch gekennzeichnet,**
**dass** als Lichtquellen Leuchtdioden oder VICSEL verwendet werden.

14. Vorrichtung nach einem der Ansprüche 11 bis 13,
welche zum Einbau in eine Türzarge eingerichtet ist.

## Claims

1. Method for securing gates with a light grid which emits a plurality of protective beams (S1 to Sn) in protective beam positions (P1 to Pn),
wherein the light grid (10) is arranged so that its monitoring area (12) at least partially coincides with a movement plane (22) of the gate (20) to be secured, wherein the protective beams (S1 to Sn) of the light grid (10) are arranged transversely to a closing movement direction (24) of the gate (20) to be secured, wherein each of the protective beams (S1 to Sn) forms an active state, in which the switching state of this protective beam (S1 to Sn) is evaluated for an object detection, and
wherein each of the protective beams (S1 to Sn) forms a passive state, in which the switching state of this protective beam (S1 to Sn) is detected but not evaluated for the object detection,
**characterised in that**
each protective beam position (P1 to Pn) emits in addition to the protective beam (S1 to Sn) a fore-running ancillary protective beam (V1 to Vn) and an after-running ancillary protective beam (N1 to Nn) and
the protective beam position (P) in case of subsequent feasibility condition is set passively if namely
a preceding protective beam position (P - 1) is passively set, and
the protective beam position (P) is switched for the first time with its protective beam (S) and at least the after-running protective beam (N) of the protective beam position (P) and the fore-running ancillary protective beam (V + 1), directly following in the closing movement, of the subsequent protective beam position (P + 1) switch in a subsequent time interval adapted to the closing movement of the gate, and
the closing movement of the gate stops if an object is detected by at least one actively set protective beam and / or at least one actively set ancillary protective beam.

2. Method according to claim 1,
**characterised in that**
the gate (20) to be monitored opens completely or partially if an object (30) is detected by at least one actively set protective beam (S) and / or at least one actively set ancillary protective beam (V or N).

3. Method according to claim 1 or 2,
**characterised in that**
the protective beams (S1 to Sn) extend parallel to a closing edge (26) of the gate.

4. Method according to one of claims 1 or 2,
**characterised in that**
the parallel protective beams (S1 to Sn) of the light grid (10) are not arranged equidistantly.

5. Method according to one of claims 1 to 4,
**characterised in that**
the fore-running ancillary protective beams (V1 to Vn) extend tilted with respect to the parallel protective beams (S1 to Sn) towards the direction (24) of the closing movement of the gate (20) to be secured.

6. Method according to one of claims 1 to 5,
**characterised in that**
the after-running ancillary protective beams (N1 to Nn) extend tilted with respect to the parallel protective beams (S1 to Sn) in the direction (24) of the closing movement of the gate to be secured.

7. Method according to one of claims 1 to 6,
**characterised in that**
with passive setting of a protective beam position (P) both the parallel protective beam (S) and also the associated fore-running and after-running ancillary protective beams (V and N) are passively set.

8. Method according to one of claims 1 to 7,
**characterised in that**
with the feasibility condition a condition is set for the temporal switching behaviour of a protective beam position (P1 to Pn) and a directly following fore-running ancillary protective beam (V2 to Vn).

9. Method according to one of claims 1 to 8,
**characterised in that**
the feasibility condition additionally requires that at least one further protective beam and / or at least one further fore-running and / or after-running ancillary protective beam switch(es).

10. Method according to one of claims 1 to 9,
**characterised in that**
the value of the time interval adapted to the closing movement of the gate (20) is determined in a teaching run.

11. Device for securing gates (20), in particular for carrying out a method according to one of claims 1 to 9, with a light grid (10) to monitor the gate (20) to be secured,
wherein the light grid (10) has a plurality of protective beams (S1 to Sn) in protective beam positions (P1 to Pn) and is arranged so that
a monitoring area (12) at least partially coincides with a movement plane (22) of a gate (20) to be secured, and
that its protective beams (S1 to Sn) lie transversely to a closing movement direction (24) of the gate (20) to be secured,
wherein each of the protective beams (S1 to Sn) has an active state, in which the switching state of this protective beam (S1 to Sn) is evaluated for an object detection and
with a control and evaluation means (40) to control the light grid (10) and evaluate the measurement data supplied by the light grid, wherein each of the protective beams (S1 to Sn) has a passive state, in which the switching state of this protective beam (S1 to Sn) is detected, but not evaluated for the object detection, **characterised in that**
each protective beam position (P1 to Pn) has in addition to the protective beam (S1 to Sn) a fore-running ancillary protective beam (V1 to Vn) and an after-running ancillary protective beam (N1 to Nn) and
that the control and evaluation means (40) is adapted to passively set a protective beam position (P) with subsequent feasibility condition if namely a preceding protective beam position (P-1) is passively set, and
the protective beam position (P) is switched for the first time with its protective beam (S) and at least the after-running protective beam (N) of the protective beam position (P) and the fore-running ancillary protective beam (V + 1), directly following in the closing movement, of the subsequent protective beam position (P + 1) switch in a subsequent time interval adapted to the closing movement of the gate, and
the closing movement of the gate stops if an object is detected by at least one actively set protective beam and / or at least one actively set ancillary protective beam.

12. Device according to claim 11,
**characterised in that**
the light grid (10) has a plurality of infrared semiconductor lasers as light sources in the protective beam positions (P1 to Pn).

13. Device according to claim 11 or 12,
**characterised in that**
light emitting diodes or VICSEL are used as light sources.

14. Device according to one of claims 11 to 13,
which is adapted to be incorporated into a door frame.

## Revendications

1. Procédé de sécurisation de portails avec une barrière lumineuse, qui émet une pluralité de faisceaux de protection (S1 à Sn) dans des positions de faisceaux de protection (P1 à Pn),
selon lequel la barrière lumineuse (10) est disposée de telle sorte que son aire de surveillance (12) coïncide au moins en partie avec un plan de déplacement (22) du portail à sécuriser (20),
selon lequel les faisceaux de protection (S1 à Sn) de la barrière lumineuse (10) sont disposés transversalement à une direction de mouvement de fermeture (24) du portail à sécuriser (20),
selon lequel chacun des faisceaux de protection (S1 à Sn) forme un état actif, dans lequel l'état de commutation de ce faisceau de protection (S1 à Sn) est exploité pour une détection d'objets, et
selon lequel chacun des faisceaux de protection (S1 à Sn) forme un état passif, dans lequel l'état de commutation de ce faisceau de protection (S1 à Sn) est déterminé mais n'est pas exploité pour la détection d'objets,
**caractérisé :**
**en ce que** chaque position de faisceau de protection (P1 à Pn) émet, en plus du faisceau de protection (S1 à Sn), un faisceau de protection latéral antérieur (V1 à Vn) et un faisceau de protection latéral postérieur (N1 à Nn), et
**en ce que** la position de faisceau de protection (P) est placée à l'état passif avec la condition de vraisemblance suivante, lorsque notamment
une position de faisceau de protection précédente (P-1) est placée à l'état passif, et
la position de faisceau de protection (P) est commutée une première fois avec son faisceau de protection (S) et au moins le faisceau de protection postérieur (N) de la position de faisceau de protection (P) et le faisceau de protection latéral antérieur (V+1) - qui suit immédiatement dans le mouvement de fermeture - de la position de faisceau de protection suivante (P+1) commutent dans un intervalle de temps suivant, ajusté au mouvement de fermeture du portail, et
**en ce que** le mouvement de fermeture du portail cesse si la présence d'un objet est constatée à travers au moins un faisceau de protection réglé à l'état actif et/ou au moins un faisceau de protection latéral réglé à l'état actif.

2. Procédé selon la revendication 1,
**caractérisé :**
**en ce que** le portail (20) à surveiller s'ouvre complètement ou en partie si la présence d'un objet (30) est constatée à travers au moins un faisceau de protection (S) réglé à l'état actif et/ou au moins un faisceau de protection latéral (V ou N) réglé à l'état actif.

3. Procédé selon la revendication 1 ou 2,
**caractérisé :**
**en ce que** les faisceaux de protection (S1 à Sn) s'étendent parallèlement à une arête de fermeture (26) du portail.

4. Procédé selon une des revendications 1 ou 2,
**caractérisé :**
**en ce que** les faisceaux de protection parallèles (S1 à Sn) de la barrière lumineuse (10) sont disposés de manière non équidistante.

5. Procédé selon une des revendications 1 à 4,
**caractérisé :**
**en ce que** les faisceaux de protection latéraux antérieurs (V1 à Vn) s'étendent de manière inclinée par rapport aux faisceaux de protection parallèles (S1 à Sn) du côté opposé à la direction (24) du mouvement de fermeture du portail (20) à sécuriser.

6. Procédé selon une des revendications 1 à 5,
**caractérisé :**
**en ce que** les faisceaux de protection latéraux postérieurs (N1 à Nn) s'étendent de manière inclinée par rapport aux faisceaux de protection parallèles (S1 à Sn) dans la direction (24) du mouvement de fermeture du portail à sécuriser.

7. Procédé selon une des revendications 1 à 6,
**caractérisé :**
**en ce que**, lors du réglage passif d'une position de faisceaux de protection (P), aussi bien le faisceau de protection parallèle (S) qu'également les faisceaux de protection latéraux antérieur et postérieur associés (V et N) sont réglés à l'état passif.

8. Procédé selon une des revendications 1 à 7,
**caractérisé :**
**en ce qu'**avec la condition de vraisemblance, une condition est fixée au comportement de commutation temporel d'une position de faisceau de protection (P1 à Pn) et d'un faisceau de protection latéral antérieur (V2 à Vn) suivant directement.

9. Procédé selon une des revendications 1 à 8,
**caractérisé :**
**en ce que** la condition de vraisemblance exige en outre qu'au moins un faisceau de protection suivant et/ou au moins un faisceau de protection latéral antérieur et/ou postérieur suivant commute(nt).

10. Procédé selon une des revendications 1 à 9,
**caractérisé :**
**en ce que** la valeur de l'intervalle de temps adapté au mouvement de fermeture du portail (20) est déterminée lors d'une procédure d'apprentissage.

11. Appareil de sécurisation de portails (20), en particulier pour la mise en oeuvre d'un procédé selon une des revendications 1 à 9, avec une barrière lumineuse (10) pour la surveillance du portail à sécuriser (20),
dans lequel la barrière lumineuse (10) comprend une pluralité de faisceaux de protection (S1 à Sn) dans des positions de faisceaux de protection (P1 à Pn) et est disposée de telle sorte :
qu'une aire de surveillance (12) coïncide au moins en partie avec un plan de déplacement (22) d'un portail à sécuriser (20), et
que ses faisceaux de protection (S1 à Sn) sont situés transversalement à une direction de mouvement de fermeture (24) du portail à sécuriser (20),
dans lequel chacun des faisceaux de protection (S1 à Sn) comprend un état actif,
dans lequel l'état de commutation de ce faisceau de protection (S1 à Sn) est exploité pour une détection d'objets, et
avec un dispositif de commande et d'exploitation (40) pour la commande de la barrière lumineuse (10) et l'exploitation des données de mesure fournies par la barrière lumineuse, chacun des faisceaux de protection (S1 à Sn) comprenant un état passif, dans lequel l'état de commutation de ce faisceau de protection (S1 à Sn) est déterminé mais n'est pas exploité pour la détection d'objets,
**caractérisé :**
**en ce que** chaque position de faisceau de protection (P1 à Pn) comprend, en plus du faisceau de protection (S1 à Sn), un faisceau de protection latéral antérieur (V1 à Vn) et un faisceau de protection latéral postérieur (N1 à Nn), et
**en ce que** le dispositif de commande et d'exploitation (40) est adapté à mettre à l'état passif une position de faisceau de protection (P) avec la condition de vraisemblance suivante, lorsque notamment une position de faisceau de protection précédente (P-1) est placée à l'état passif, et
la position de faisceau de protection (P) est commutée une première fois avec son faisceau de protection (S) et au moins le faisceau de protection postérieur (N) de la position de faisceau de protection (P) et le faisceau de protection latéral antérieur (V+1) - qui suit immédiatement dans le mouvement de fermeture - de la position de faisceau de protection suivante (P+1) commutent dans un intervalle de temps suivant, ajusté au mouvement de fermeture du portail, et
**en ce que** le mouvement de fermeture du portail cesse si la présence d'un objet est constatée à travers au moins un faisceau de protection réglé à l'état actif et/ou au moins un faisceau de protection latéral réglé à l'état actif.

12. Appareil selon la revendication 11,
**caractérisé :**
**en ce que** la barrière lumineuse (10) comprend une pluralité de lasers à semiconducteur infrarouges comme sources de lumière dans les positions de faisceaux de protection (P1 à Pn).

13. Appareil selon la revendication 11 ou 12,
**caractérisé :**
**en ce que** des diodes électroluminescentes ou des lasers VICSEL sont utilisés comme sources de lumière.

14. Appareil selon une des revendications 11 à 13,
**caractérisé :**
**en ce qu'**il est adapté pour être monté dans un encadrement de porte.
